# EUROPÄISCHE PATENTSCHRIFT

(11) **EP 1 745 188 B1**
(45) Veröffentlichungstag und Bekanntmachung des Hinweises auf die Patenterteilung: **24.10.2012**
(21) Anmeldenummer: 05742676.9
(22) Anmeldetag: 29.04.2005
(51) Int. Cl.: E05D 11/00, F16C 11/04

(54) **Lagerwinkel mit Leitungsdurchführung**
Bearing angle comprising a cable duct
Equerre comprenant un passage pour des cables

(30) Priorität: 04.05.2004 DE 202004007068 U
(43) Veröffentlichungstag der Anmeldung: 24.01.2007
(73) Patentinhaber: BSH Bosch und Siemens Hausgeräte GmbH, 81739 München (DE)
(72) Erfinder: RAAB, Alfred, 73460 Hüttlingen (DE); STEICHELE, Helmut, 89415 Lauingen (DE)
(86) Internationale Anmeldenummer: PCT/EP2005/051969
(87) Internationale Veröffentlichungsnummer: WO 2005/106171

(56) Entgegenhaltungen:
- EP-A- 0 572 771
- WO-A-2004/048730
- FR-A- 2 527 848
- JP-A- 9 113 113
- JP-A- 2000 018 812
- JP-U- 1 175 288
- US-A- 5 787 724
- PATENT ABSTRACTS OF JAPAN Bd. 1997, Nr. 03, 31. März 1997 (1997-03-31) & JP 08 296952 A (TOSHIBA CORP; TOSHIBA AVE CORP), 12. November 1996 (1996-11-12)

## Beschreibung

Die vorliegende Erfindung betrifft einen Lagerwinkel für die gelenkige Verbindung von zwei Teilen, mit einem an einem ersten der Teile zu befestigenden Lagerarm und einer zum drehbaren Einstecken in das zweite Teil vorgesehenen Lagerbuchse, die von dem Lagerarm abgewinkelt ist und eine Leitungsdurchführung umgibt, durch die eine Leitung wie etwa eine elektrische oder optische Leitung oder eine flexible Rohrleitung zwischen den zwei Teilen verlegbar ist.

Ein derartiger Lagerwinkel kann beispielsweise eingesetzt werden, um eine gelenkige Verbindung zwischen Korpus und Tür eines Haushaltsgerätes herzustellen.

Bei einer bekannten Konstruktion eines solchen Lagerwinkels ist die Lagerbuchse eine geschlitzte Buchse aus Blech, die mit dem Lagerarm, von dem sie absteht, verschweißt ist.

Eine genaue Fertigung dieser Schweißverbindung erfordert einen hohen Aufwand. Ein weiterer Nachteil ist, dass Inhomogenitäten der Schweißverbindung zu einer Ungleichverteilung von Kraftflüssen über den Lagerwinkel führen können, die im Laufe der Zeit zum Berechnen der Schweißverbindung führen. Außerdem muss an der von der Lagerbuchse abgewandten Seite des Lagerarms Platz vorhanden sein, damit entlang dieser Seite die Leitung durch eine Bohrung des Lagerarms hindurch in die Lagerbuchse geführt werden kann.

Die Offenlegungsschrift JP 2000 018 812 A zeigt einen Kühlschrank, wobei eine Kühlschranktür mittels eines oberen und eines unteren Scharnierteils an dem Kühlschrank mittels eines Lagerwinkels nach dem Oberbegriff der Anspruchs 1 angelenkt ist.

Die Offenlegungsschrift JP 09 113 113 A zeigt einen Kühlschrank mit einer gelenkig gelagerten Tür.

Die Offenlegungsschrift JP 1 175 288 U zeigt ein Scharnierteil mit einem Zapfen, welcher einen länglichen Schlitz aufweist.

Aufgabe der Erfindung ist, einen einfach aufgebauten und preiswert realisierbaren Lagerwinkel mit Leitungsdurchführung zu schaffen.

Die Aufgabe wird erfindungsgemäß gelöst durch einen Lagerwinkel gemäß Anspruch 1. Durch die einteilige Realisierung, von Lagerarm und -zapfen, entfällt der Schritt des Verschweißens. Da keine Schweißnaht mehr vorhanden ist, können am Übergang zwischen Lagerarm und Lagerzapfen auch keine Inhomogenitäten mehr auftreten, die die Belastbarkeit des Lagerwinkels beeinträchtigen. Die einteilige Ausbildung von Lagerarm und Lagerzapfen kann sowohl durch einen Flachmaterialzuschnitt als auch durch Spritzguss erzeugt sein. Durch die Einteiligkeit von Lagerarm und Lagerzapfen sind die Fertigungstoleranzen für das Bauteil minimiert, da zu dessen Herstellung lediglich ein Werkzeug Anwendung findet.

Der Lagerzapfen kann selbst Teil der Lagerbuchse sein, insbesondere, indem er zur Lagerbuchse rundgebogen ist.

Lagerzapfen und Lagerbuchse können aber auch als zwei verschiedene Teile reali siert sein, wobei dann vorzugsweise die Lagerbuchse auf den Lagerzapfen aufgesteckt ist.

Eine solche Lagerbuchse ist einfach und preiswert als Kunststoff-Formteil realisierbar.

Vorzugsweise hat die Lagerbuchse einen Längshohlraum, der zum einen die Leitungsdurchführung bildet und in den zum anderen der Lagerzapfen eingreift, um die Lagerbuchse zu fixieren.

Eine hohe Biegefestigkeit des Lagerzapfens bei geringer Materialstärke ist dadurch erreichbar, dass der Lagerzapfen als Hohlzylindersektor geformt ist. Bei einer platzsparenden Anordnung bildet die Innenseite des Hohlzylindersektors einen Teil der Wand der Leitungsdurchführung.

Erfindungsgemäß kreuzt die Leitungsdurchführung nicht wie bei der bekannten geschweißten Buchse die Dicke des Lagerarms, sondern sie endet bereits in Höhe einer dem Lagerzapfen zugewandten Oberfläche des Lagerarms. So ist es möglich, eine durch die Leitungsdurchführung verlaufende Leitung an dem plattenförmigen Lagerarm nicht an dessen vom Lagerzapfen abgewandter Oberfläche, sondern an einer seitlichen Kante entlang zu führen und dadurch Platz zu sparen.

Weitere Merkmale und Vorteile der Erfindung ergeben sich aus der nachfolgenden Beschreibung von Ausführungsbeispielen mit Bezug auf die beigefügten Figuren. Es zeigen:

Fig. 1 eine auseinandergezogene Ansicht eines Lagerwinkels gemäß einer Ausgestaltung der Erfindung;

Fig. 2 den Lagerwinkel im zusammengefügten Zustand;

Fig. 3 einen Schnitt durch die Lagerbuchse des Lagerwinkels aus Fig. 2; und

Fig. 4 eine Ansicht einer weiteren Ausgestaltung eines Lagerwinkels die nicht zur Erfindung gehört.

Der in Fig. 1 gezeigte obere Lagerwinkel setzt sich zusammen aus einem aus Flachmaterial zugeschnittenen und gebogenen Blechteil 1 mit einem Lagerarm 2, von dem an einem Ende ein Befestigungsflansch 3 und an einem anderen Ende ein Lagerzapfen 4 abgewinkelt sind. Bohrungen 5 in Befestigungsflansch 3 und dem Lagerarm 2 dienen zur Befestigung des Blechteils 1 an einem Korpus eines Haushaltsgeräts in Tischbauweise, wobei der Lagerarm 2 unmittelbar an der Unterseite einer Tischplatte des Gerätes anliegt.

Der Lagerzapfen 4 ist in sich gekrümmt, mit einer dem Befestigungsflansch 3 zugewandten konvexen Seite. Eine Lagerbuchse 6 aus Kunststoff ist zum Aufstecken auf den Lagerzapfen 4 vorgesehen, wie in Fig. 2 gezeigt. Die Lagerbuchse 6 ist vorgesehen, um in eine Sackbohrung an einer oberen Stirnseite einer Tür einzugreifen und zusammenwirkend mit einer Buchse eines spiegelsymmetrisch zum gezeigten oberen Lagerwinkel ausgebildeten, nicht dargestellten unteren Lagerwinkels die Tür in Bezug auf das Gehäuse drehbar zu halten.

Wie der Schnitt der Fig. 3 zeigt, ist die Lagerbuchse 6 an ihrer Außenseite kreisrund und hat im Innern eine sich über ihre gesamte Länge erstreckende Aussparung 7 mit einem Querschnitt, der in etwa zwei sich mit ihren Spitzen überlagernden Kreissektoren entspricht. Ein von der Tür ausgehendes elektrisches Kabel 8 durchläuft, wie in Fig. 2 gezeigt, die Leitungsdurchführung 7 der Länge nach, bis zu dem an der Unterseite des Lagerarms 2 anliegenden oberen Rand 10 der Lagerbuchse 6 und ist von dort aus an einer Seitenkante 11 des Lagerarms 2 entlang geführt. Zwei über die Oberkante 10 der Lagerbuchse 6 überstehende Laschen 16 liegen an den Seitenkanten des Blechteils 1 in einem Übergangsbereich zwischen dem Lagerzapfen 4 und dem Lagerarm 2 an, um einen Kontakt des Kabels mit eventuellen scharfen Graten des Blechteils 1 an dieser Stelle zu verhindern.

Bei einer in Fig. 4 gezeigten weiteren Ausgestaltung eines Lagerwinkels sind der Lagerarm 2 und der Befestigungsflansch 3 mit den in Fig. 1 und 2 gezeigten entsprechenden Elementen identisch. Auch ein Bereich, der in Form und Lage dem Lagerzapfen 4 entspricht, ist am Lagerwinkel der Fig. 4 vorhanden. Allerdings gehen von den in der Figur jeweils als gestrichelte Linien angedeuteten seitlichen Rändern 17 des Lagerzapfens 4 in seitlicher Richtung zwei Laschen 13 aus, deren Außenränder 14 gegeneinander gebogen sind, um eine Lagerbuchse 12 zu schaffen, durch die sich die Aussparung 7 für die durchzuführende Leitung erstreckt. Ein Spalt 15 zwischen den aufeinander zugebogenen Rändern 14 ist schmaler als der Durchmesser einer durch die Aussparung 7 geführten Leitung, so dass diese nicht in den Spalt 15 eindringen und bei Drehung der Tür an den Wänden der die Lagerbuchse 12 aufnehmenden Bohrung scheuern kann.

## Patentansprüche

1. Lagerwinkel mit einem Lagerarm (2) und einer von dem Lagerarm (2) abgewinkelten, eine Leitungsdurchführung (8) umgebenden Lagerbuchse (6, 12), die einen einteilig zusammen mit dem Lagerarm (2) gebildeten und von dem Lagerarm (2) in Längsrichtung der Lagerbuchse (6, 12) abgewinkelten Lagerzapfen (4) umfasst, wobei der Lagerzapfen (4) in Längsrichtung der Lagerbuchse (6, 12) vom Lägerarm (2) abgewinkelt ist, **dadurch gekennzeichnet, dass** der Lagerarm (2) zusammen mit dem Lagerzapfen (4) aus einem Flachmaterialzuschnitt gebildet ist, wobei die Leitungsdurchführung (7) in Höhe einer dem Lagerzapfen (4) zugewandten Oberfläche des Lagerarms (2) endet, so dass ein elektrisches Kabel (8) die Leitungsdurchführung (7) der Länge nach bis zu einem an einer Unterseite des Lagerarms (2) anliegenden oberen Rand (10) der Lagerbuchse (6) und von dort aus an einer Seitenkante (11) des Lagerarms (2) entlang geführt werden kann.

2. Lagerwinkel nach Anspruch 1, **dadurch gekennzeichnet, dass** die Lagerbuchse (6) auf den Lagerzapfen (4) aufgesteckt ist.

3. Lagerwinket nach Anspruch 2, **dadurch gekennzeichnet, dass** die Lagerbuchse (6) ein Formteil aus Kunststoff ist.

4. Lagerwinkel nach Anspruch 2 oder 3, **dadurch gekennzeichnet, dass** der Lagerzapfen (4) in einen die Leitungsdurchführung (8) bildenden Längshohlraum der Lagerbuchse (6) eingreift.

5. Lagerwinkel nach Anspruch 5, **dadurch gekennzeichnet, dass** der Lagerzapfen (4) als Hohlzylinder (6) geformt ist.

6. Lagerwinkel nach Anspruch 6, **dadurch gekennzeichnet, dass** die Leitungsdurchführung (7) auf einem Teil ihres Umfangs von der Innenseite des Hohlzylindersektors begrenzt ist.

## Claims

1. Mounting bracket with a mounting arm (2) and a bearing bush (6, 12), which is angled from the mounting arm (2) and surrounds a duct passage (8) and which comprises a bearing pin (4) formed integrally with the mounting arm (2) and bent over from the mounting arm (2) in the longitudinal direction of the bearing bush (6, 12), wherein the bearing pin (4) is bent over from the mounting arm (2) in the longitudinal direction of the bearing bush (6, 12), **characterised in that** the mounting arm (2) together with the bearing pin (4) is formed from a flat material blank, wherein the duct passage (7) ends at the height of a surface of the mounting arm (2) facing the bearing pin (4) so that an electric cable (8) can be guided in terms of length along of the duct passage (7) up to an upper edge (10) of the bearing bush (6) adjoining an underside of the mounting arm (2) and out from there along a side edge (11) of the mounting arm (2).

2. Mounting bracket according to claim 1, **characterised in that** the bearing bush (6) is plugged onto the bearing pin (4).

3. Mounting bracket according to claim 2, **characterised in that** the bearing bush (6) is a moulded part of plastics material.

4. Mounting bracket according to claim 2 or 3, **characterised in that** the bearing pin (4) engages in a longitudinal cavity, which forms the duct passage (8), of the bearing bush (6).

5. Mounting bracket according to claim 5, **characterised in that** the bearing pin (4) is formed as a hollow cylinder (6).

6. Mounting bracket according to claim 6, **characterised in that** the duct passage (7) is bounded on a part of the circumference thereof by the inner side of the hollow-cylinder sector.

## Revendications

1. Équerre comprenant un bras de palier (2) et une douille de palier (6, 12) coudée par rapport au bras de palier (2) et entourant un passage pour câbles (8), laquelle comprend un tourillon (4) formé d'une seule pièce avec le bras de palier (2) et coudé par rapport au bras de palier (2) dans le sens longitudinal de la douille de palier (6, 12), le tourillon (4) étant coudé par rapport au bras de palier dans le sens longitudinal de la douille de palier (6, 12), **caractérisée en ce que** le bras de palier (2) est formé avec le tourillon (4) dans une pièce découpée en matériau plat, le passage pour câbles (7) se terminant à la hauteur d'une surface du bras de palier (2) tournée vers le tourillon (4), de sorte qu'un câble électrique (8) peut être guidé dans le sens de la longueur jusqu'à un bord supérieur (10) de la douille de palier (6), adjacent à un côté inférieur du bras de palier (2), et de là le long d'un bord latéral (11) du bras de palier (2).

2. Équerre selon la revendication 1, **caractérisée en ce que** la douille de palier (6) est emboîtée sur le tourillon (4).

3. Équerre selon la revendication 2, **caractérisée en ce que** la douille de palier (6) est une pièce moulée en matière plastique.

4. Équerre selon la revendication 2 ou 3, **caractérisée en ce que** le tourillon (4) a prise dans une cavité longitudinale, formant le passage pour câbles (8), de la douille de palier (6).

5. Équerre selon la revendication 5, **caractérisée en ce que** le tourillon (4) est formé comme cylindre creux (6).

6. Équerre selon la revendication 6, **caractérisée en ce que** le passage pour câbles (7) est limité sur une partie de sa circonférence par le côté intérieur du secteur du cylindre creux.
